# EUROPÄISCHE PATENTSCHRIFT

(11) **EP 1 293 621 B1**
(45) Veröffentlichungstag und Bekanntmachung des Hinweises auf die Patenterteilung: **02.07.2008**
(21) Anmeldenummer: 01122279.1
(22) Anmeldetag: 18.09.2001
(51) Int. Cl.: E04F 13/08, E04B 1/21

(54) **Vorrichtung zur Verankerung von vorgefertigten Gebäudeteilen**
Device for anchoring prefabricated building components
Dispositif pour ancrer des éléments de construction préfabriqués

(43) Veröffentlichungstag der Anmeldung: 19.03.2003
(73) Patentinhaber: HALFEN GmbH, 40764 Langenfeld (DE)
(72) Erfinder: Scheider, Martin, Dipl.-Ing., 75417 Mühlacker-Enzberg (DE); Nusiner, Enrico, Dr. Ing., 24128 Bergamo (IT)
(74) Vertreter: Riedel, Peter

(56) Entgegenhaltungen:
- EP-A- 0 212 228
- EP-A- 0 423 660
- WO-A-93/21410
- CH-A- 681 316
- DE-U- 8 321 256

## Beschreibung

Die Erfindung betrifft eine Gebäudestruktur mit einem daran mittels einer Vorrichtung verankerten vorgefertigten Gebäudeteil sowie eine Vorrichtung zur Verankerung von vorgefertigten Gebäudeteilen, insbesondere von Fassadenplatten, an einer Gebäudestruktur.

Aus der EP 0 423 660 B1 ist eine Anordnung mit einer Stütz- und Verankerungsvorrichtung für von einer Tragstruktur eines Gebäudes getragene vorgefertigte Gebäudeteile bekannt, die ein buchsenartiges Auflager umfaßt, das mit einer Öffnung in einer Gebäudetragstruktur vorgesehen oder begrenzt ist. Die Vorrichtung weist ein Tragelement mit einem länglichen zylindrischen Körper auf, dessen Querschnitt und die Länge an den Querschnitt und die Länge des Auflagers angepaßt ist. Dieser ist herausnehmbar in das Auflager eingepaßt und eines der Enden steht daraus hervor. Das Tragelement ist mit Auflagemitteln, die einen Auflagebereich für ein mit der Gebäudetragstruktur zu verbindendes Gebäudeteil definieren, und mit Mitteln zum Justieren und Variieren der horizontalen und vertikalen Position der Auflagemittel in bezug auf das Auflager versehen. Die Justiermittel erlauben eine Justierung der Position des Gebäudeteiles, das mit der Gebäudetragstruktur zu verbinden ist, in zwei Richtungen.

Die Aussparung, die für das Auflager in der Gebäudetragstruktur vorgesehen sein muß, muß verhältnismäßig tief sein, um eine sichere Verankerung zu gewährleisten. Eine entsprechende Tiefe steht jedoch für das Auflager nicht immer zur Verfügung. Außerdem ist ein entsprechendes Rohr zur Aufnahme des Tragelementes in der Gebäudestruktur erforderlich, wobei ein ausreichendes Spiel zur Montage notwendig ist. Fixierungsmittel sind dabei nicht vorhanden.

Aus der EP 0 212 228 A2 ist eine Verankerungsvorrichtung für Platten an Gebäuden bekannt, die einen winkelförmigen Halter aufweist. Zur vertikalen Einstellung zur Justierung der Höhenlage der Platte ist an dem Halter eine Verzahnung vorgesehen, die mit einer an der Oberfläche des Mauerwerks anliegenden und mit einer Verzahnung versehenen Platte zusammenwirkt.

Die CH 681,316 A5 offenbart eine Verankerungsvorrichtung mit einem L-förmigen Halter, der auf einem Träger aufliegt und gegenüber diesem über eine Schraube höheneinstellbar ist.

Die WO 93/21410 zeigt eine Konsole zur Sanierung einer Fassadenplattenbefestigung, die etwa L-förmig ausgebildet ist und mit einem Schenkel an der Gebäudestruktur befestigt ist. Die Fassadenplatte liegt auf einer Schraube am kurzen Schenkel des Halters auf.

Der Erfindung liegt die Aufgabe zugrunde, eine Gebäudestruktur mit einem daran mittels einer Vorrichtung verankerten vorgefertigten Gebäudeteil sowie eine Vorrichtung zur Verankerung von vorgefertigten Gebäudeteilen der gattungsgemäßen Art zu schaffen , wobei die Vorrichtung jeweils nur eine Aussparung mit geringer Tiefe in der Gebäudestruktur benötigt und eine sichere Verankerung bietet.

Diese Aufgabe wird durch eine Gebäudestruktur mit den Merkmalen des Anspruchs 1 und durch eine Vorrichtung mit den Merkmalen des Anspruchs 4 gelöst.

Da das Tragelement über die Befestigungsschraube in horizontaler Richtung fixiert ist und sich in der Aussparung in der Gebäudestruktur lediglich abstützt, kann die Aussparung verhältnismäßig klein ausgeführt sein und muß keine große Tiefe aufweisen. Das Tragelement stellt eine einfache Schweißkonstruktion dar und ist so einfach und kostengünstig herstellbar. Da in vertikaler Richtung nachjustiert werden kann, ist die Handhabung der Vorrichtung einfach.

Vorteilhaft sind die Schenkel des Tragelements unterschiedlich lang und der lange Schenkel liegt an der Gebäudestruktur an. Es ist vorgesehen, daß das Gebäudeteil auf einer Auflagefläche des Tragelementes aufliegt, wobei das Tragelement insbesondere in eine Ausnehmung des Gebäudeteiles ragt. Vorteilhaft ist die Auflage des Tragelementes, auf der das Gebäudeteil aufliegt, geneigt, wobei die Auflagefläche in Richtung auf die Gebäudestruktur abfällt. Dadurch ergibt sich eine besonders sichere Fixierung des Gebäudeteiles am Tragelement.

Es ist im Vorteihafter Weise vorgesehen, daß über eine am Tragelement angeordnete horizontale Stellschraube der horizontale Abstand zwischen Tragelement und Gebäudeteil veränderbar ist, wobei vorzugsweise der Schraubenkopf innerhalb der Ausnehmung des Gebäudeteiles an diesem anliegt.

Für die relative vertikale Lage zwischen Tragelement und Gebäudestruktur ist bei der Erfindung vorgesehen, daß sie über eine am Tragelement angeordnete vertikale Stellschraube einstellbar ist, wobei der Schraubenkopf der vertikalen Stellschraube sich am Boden der Aussparung in der Gebäudestruktur abstützt. Die Verstellung des horizontalen und vertikalen Abstands ist über die Schrauben besonders einfach realisierbar. Die Schrauben lassen eine feine Justierung des Abstandes mit geringem Aufwand zu.

Die Mittel zum Einstellen der Position des Gebäudeteiles sind zweckmäßig in einer der Querplatten des Tragelementes angeordnet. Zur Erhöhung der Festigkeit der Aussparung ist vorgesehen, daß die Aussparung in der Gebäudestruktur und/oder die Ausnehmung im Gebäudeteil verkleidet ist. Die Verkleidung in der Ausnehmung bzw. in der Aussparung ist insbesondere mit Streben im Gebäudeteil bzw. in der Gebäudestruktur verankert. Die Verkleidung von Aussparung und Ausnehmung stellt eine einfache und kostengünstige Möglichkeit dar, die Festigkeit in stark belasteten Bereichen zu erhöhen.

Ausführungsbeispiele der Erfindung werden im folgenden anhand der Zeichnung erläutert. Es zeigen:
- Fig. 1: einen Schnitt durch ein Gebäudeteil, das mit einer Vorrichtung zur Verankerung an einer Gebäudestruktur fixiert ist,
- Fig. 2: einen Schnitt entlang der Linie II-II in Fig. 1,
- Fig. 3: eine Schnittdarstellung einer weiteren Ausführungsform der Vorrichtung,
- Fig. 4: eine perspektivische Darstellung der Verkleidung eines Gebäudeteiles mit daran angeordneten Streben,
- Fig. 5: eine perspektivische Darstellung einer Vorrichtung zur Verankerung von vorgefertigten Gebäudeteilen und einer Auskleidung der Gebäudestruktur mit daran angeordneten Streben,
- Fig. 6: die Vorrichtung aus Fig. 5 in einer anderen perspektivischen Darstellung,
- Fig. 7: die Verkleidung aus Fig. 4 in einer anderen perspektivischen Darstellung.

Fig. 1 zeigt eine Vorrichtung 1 zur Verankerung von vorgefertigten Gebäudeteilen 3 an einer Gebäudestruktur 4. Die Vorrichtung 1 weist ein Tragelement 2 auf, das zwei L-förmige Seitenteile 5 umfaßt, die an ihren Enden, d.h. an den Schmalseiten der Schenkel 21 und 22, mit Querplatten 6 zu einem geschlossenen Profil verschweißt sind. Der kurze Schenkel 21 des Tragelementes 2 schließt mit dem langen Schenkel 22 einen Winkel ein, der größer als 90° ist. Die Schenkel 21, 22 können jedoch auch rechtwinklig zueinander angeordnet sein und der kurze Schenkel 21 des Tragelementes am Schenkelende verdickt sein, so daß sich eine geneigte Auflagefläche 7 ergibt.

Der lange Schenkel 22 des Tragelementes 2 ist in einer Aussparung 16 in einer Gebäudestruktur 4 angeordnet und mit einer Befestigungsschraube 9 in horizontaler Richtung in dieser fixiert. Es kann jedoch auch vorteilhaft sein, daß der kurze Schenkel 21 des Tragelements 2 an der Gebäudestruktur angeordnet und fixiert ist. Die Querplatte 6 des langen Schenkels 22 ist oberhalb des Bodens 17 der Aussparung 16 angeordnet. Die Querplatte 6 ist von der Stellschraube 11 durchragt, deren Kopf am Boden 17 aufliegt und die mit der Mutter 18 in Eingriff ist. Die Mutter 18 ist am Tragelement 2 fixiert, insbesondere angeschweißt. So kann die relative vertikale Lage zwischen Gebäudestruktur 4 und Tragelement 2 justiert werden.

Der kurze Schenkel 21 des Tragelementes 2 ragt aus der Aussparung 16 über die Gebäudestruktur 4 in eine Ausnehmung 8 eines an der Gebäudestruktur 4 verankerten Gebäudeteiles 3. Das Gebäudeteil 3 kann beispielsweise eine Fassadenplatte sein, die aus unterschiedlichen Materialien wie beispielsweise Stein oder Beton bestehen kann. Es können jedoch auch andere Fassadenelemente mit der Vorrichtung fixiert werden. Die obere Wand 20 der Ausnehmung 8 im Gebäudeteil 3 ist in Richtung auf die Gebäudestruktur 4 nach unten geneigt, wobei der Neigungswinkel der Wand 20 dem Neigungswinkel α der Auflagefläche 7 des Tragelementes 2 entspricht. Die Querplatte 6 am kurzen Schenkel 21 des Tragelementes 2 ist von einer Schraube 10 durchragt, deren Kopf an der vertikalen Begrenzung der Aussparung 8 anliegt und die in Eingriff mit einer an der Querplatte 6 angeschweißten Mutter 19 ist. Mittels der Schraube 10 ist der horizontale Abstand zwischen Tragelement 2 und Gebäudeteil 3 justierbar. Es kann vorteilhaft sein, die Stellschrauben 10 und 11 am Gebäudeteil 3 bzw. an der Gebäudestruktur 4 vorzusehen. In einer anderen Ausgestaltung kann vorgesehen sein, die Stellschraube 11 ebenfalls am kurzen Schenkel 21 des Tragelementes 2 vorzusehen, so daß die Stellschraube 11 an der Auflagefläche 7 wirkt.

Die Befestigungsschraube 9 ist wie in Fig. 2 dargestellt zwischen den beiden Seitenteilen 5 am langen Schenkel 22 des Tragelementes 2 angeordnet. Unter dem Schraubenkopf der Schraube 9 ist eine Platte 23 angeordnet, über die die horizontale Befestigungskraft von der Gebäudestruktur 4 auf die beiden Schenkel 5 übertragen wird. Zwischen dem langen Schenkel 22 des Tragelementes 2 und der Gebäudestruktur 4 ist ein Spalt 24 ausgebildet. Der lange Schenkel 22 stützt sich an der an seinem unteren Ende angeordneten Querplatte 6 an der Gebäudestruktur 4 ab. Durch Verkippen des Tragelementes 2 mittels der Befestigungsschraube 9 kann der Winkel α eingestellt werden.

In Fig. 3 ist eine weitere Ausführungsvariante der Vorrichtung 1 dargestellt. Für in der Beschreibung zu den Fig. 1 und 2 bereits beschriebene Bauteile sind gleiche Bezugszeichen verwendet. Die Querplatte 6 am kurzen Schenkel 21 des Tragelemerites 2 ist an der äußeren Längsseite des Schenkels 21 angeordnet, die nach unten in die Aussparung 16 in der Gebäudestruktur 4 ragt. Unterhalb der Querplatte 6 ist die Mutter 18 angeordnet, in die die Schraube 11 eingeschraubt ist. Die Mutter 18 stützt sich an der Querplatte 6 ab, so daß der vertikale Abstand zwischen Gebäudestruktur 4 und Tragelement 2 variiert werden kann. Die Mutter 18 kann an der Querplatte 6 angeschweißt sein, um ein Verdrehen gegenüber der Querplatte 6 zu vermeiden. In der Aussparung ist eine Verkleidung 14 angeordnet, die mit Streben 15 in der Gebäudestruktur verankert ist.

Der lange Schenkel 22 ist auf der Gebäudestruktur 4 mit einer Befestigungsschraube 9 befestigt. Die Befestigungsschraube 9 ist in der Gebäudestruktur 4 in einer Fassung 26 eingeschraubt, die mit einer Strebe 27 in der Gebäudestruktur verankert ist. Die horizontale Stellschraube 10 ist in einer am langen Schenkel 22 des Tragelementes 2 angeordneten Fassung 29 eingeschraubt. Ihr Kopf liegt an der Wand der Ausnehmung 8, wodurch sich der Abstand zwischen Tragelement 2 und Gebäudeteil 3 in horizontaler Richtung justieren läßt. An der Oberseite des langen Schenkels 22 ist eine Endplatte 6 angeordnet, die die Auflagefläche 7 für das Gebäudeteil 3 bildet. Der lange Schenkel 22 ragt in eine am Gebäudeteil 3 ausgebildete Ausnehmung 8. Die Ausnehmung 8 ist wie die Aussparung 16 mit einer Verkleidung 12 versehen, die mit Streben 13 im Gebäudeteil verankert ist. An der Auflagefläche 7 ist zwischen Verkleidung 12 und dem Gebäudeteil 3 eine Verstärkung 25 angeordnet, die eine Verformung der Verkleidung 12 durch zu große Auflagekräfte verhindert.

In den Fig. 4 bis 7 sind die Elemente der Vorrichtung 1 perspektivisch dargestellt. Auch hier sind für gleiche Bauteile gleiche Bezugszeichen wie den vorangegangenen Figuren verwendet. An der in den Fig. 4 und 7 dargestellten Verkleidung 12 ist die Strebe 13 angeordnet, mit der die Verkleidung 12 in einem Gebäudeteil 3 verankerbar ist. Unterhalb der Strebe 13 ist eine Verstärkung 25 angeordnet, die die Verkleidung an der Auflagefläche 7 verstärkt. An der Verkleidung 12 sind zwei Erhöhungen 28 angeordnet, die die Lage des unteren Abschnitts der Verkleidung 12 im Gebäudeteil formschlüssig festlegen. Insbesondere beim Eingießen der Verkleidung 12, beispielsweise in Beton, sind die Erhöhungen 28 zur Fixierung vorteilhaft.

In den Fig. 5 und 6 ist ein Tragelement 2 dargestellt, an dem eine Verkleidung 14 angeordnet ist. Die Verkleidung 14 kann mittels der Streben 15 im Gebäudeteil verankert, insbesondere eingegossen werden. In Fig. 6 sind seitliche Verkleidungen 30 dargestellt, die an der Verkleidung 14 angeordnet sind, so daß eine Aussparung 16 vollständig ausgekleidet ist. Das Tragelement 2 kann mit der Befestigungsschraube 9 in einer Gebäudestruktur 4 fixiert werden. Dazu wird die Befestigungsschraube 9 in der Fassung 26 eingeschraubt, die mittels einer Strebe 27 in der Gebäudestruktur verankert ist, wobei die Strebe 27 insbesondere eingegossen ist. Die Fassung 29, in der die horizontale Stellschraube 10 eingeschraubt ist, ist an einem Seitenteil 5 seitlich angeschweißt. Anstelle der Fassung 29 kann auch eine quer zu den Seitenteilen 5 angeordnete Platte und eine hieran fixierte Mutter vorgesehen sein.

## Patentansprüche

1. Gebäudestruktur mit einem daran mittels einer Vorrichtung verankerten vorgefertigten Gebäudeteil, insbesondere Fassadenplatte, wobei die Vorrichtung ein Tragelement (2) umfaßt, auf dem das Gebäudeteil (3) abgestützt ist, und wobei in der Gebäudestruktur (4) eine Aussparung (16) ausgebildet ist, in der das Tragelement (2) angeordnet ist und aus der es über die Gebäudestruktur (4) herausragt, und wobei die Vorrichtung Mittel zum Einstellen der Position des Gebäudeteils (3) gegenüber der Gebäudestruktur (4) in vertikaler Richtung aufweist,
**dadurch gekennzeichnet, daß** das Tragelement (2) aus zwei mindestens annähernd parallel ausgerichteten, im wesentlichen L-förmigen Seitenteilen (5) besteht, die jeweils im Bereich ihrer entfernt liegenden Enden durch Querplatten (6) zu einem geschlossenen Rahmen miteinander verbunden, insbesondere verschweißt sind und das Tragelement (2) mit einem seiner Schenkel (22) an der Gebäudestruktur (4) anliegt und an dieser mittels einer Befestigungsschraube (9) fixiert ist, wobei sich die Befestigungsschraube (9) zwischen den beiden Seitenteilen (5) erstreckt, wobei über eine am Tragelement (2) angeordnete vertikale Stellschraube (11) die relative vertikale Lage zwischen Tragelement (2) und Gebäudestruktur (4) einstellbar ist, wobei der Schraubenkopf der vertikalen Stellschraube (11) sich am Boden (17) der Aussparung (16) in der Gebäudestruktur abstützt.

2. Gebäudestruktur nach Anspruch 1,
**dadurch gekennzeichnet, daß** das Gebäudeteil (3) auf einer Auflagefläche (7) des Tragelements (2) aufliegt, wobei das Tragelement (2) in eine Ausnehmung (8) des Gebäudeteils (3) ragt.

3. Gebäudestruktur nach Anspruch 1 oder 2,
**dadurch gekennzeichnet, daß** die Aussparung (16) in der Gebäudestruktur (4) und/oder die Ausnehmung (8) im Gebäudeteil (3) verkleidet ist bzw. sind, wobei die Verkleidung (12, 14) in der Ausnehmung (8) bzw. Aussparung (16) insbesondere mit Streben (13, 15) im Gebäudeteil (3) bzw. in der Gebäudestruktur (4) verankert ist.

4. Vorrichtung zur Verankerung von vorgefertigten Gebäudeteilen (3), insbesondere von Fassadenplatten, an einer Gebäudestruktur (4), wobei die Vorrichtung ein Tragelement zu Abstützung des Gebäudeteils (3) umfaßt, und wobei das Tragelement (2) so ausgebildet ist, daß es in einer Aussparung (16) in der Gebäudestruktur (4) angeordnet werden kann und daß es aus der Aussparung (16) über die Gebäudestruktur hinausragen kann, und wobei die Vorrichtung Mittel zum Einstellen der Position des Gebäudeteils (3) gegenüber der Gebäudestruktur (4) in vertikaler Richtung aufweist, **dadurch** dekennzeichnet, daß das Tragelement (2) aus zwei mindestens annähernd parallel ausgerichteten, im wesentlichen L-förmigen Seitenteilen (5) besteht, die jeweils im Bereich ihrer entfernt liegenden Enden durch Querplatten (6) zu einem geschlossenen Rahmen miteinander verbunden, insbesondere verschweißt sind, wobei das Tragelement (2) zur Anlage an der Gebäudestruktur (4) mit einem seiner Schenkel (22) ausgebildet ist und eine Befestigungsschraube zur Fixierung an der Gebäudestruktur (4) besitzt, wobei sich die Befestigungsschraube (9) zwischen den beiden Seitenteilen (5) erstreckt, wobei am Tragelement (2) eine vertikale Stellschraube (11) zur Einstellung der relativen vertikalen Lage zwischen Tragelement (2) und Gebäudestruktur (4) angeordnet ist, wobei der Schraubenkopf der vertikalen Stellschraube (11) zur Abstützung am Boden (17) der Aussparung (16) in der Gebäudestruktur ausgebildet ist.

5. Vorrichtung nach Anspruch 4,
**dadurch gekennzeichnet, daß** die Schenkel (21, 22) des Tragelements (2) unterschiedlich lang sind und der lange Schenkel (22) zur Anlage an der Gebäudestruktur (4) ausgebildet ist.

6. Vorrichtung nach Anspruch 4 oder 5,
**dadurch gekennzeichnet, daß** das Tragelement (2) eine Auflagefläche (7) für das Gebäudeteil (3) besitzt, wobei das Tragelement (2) insbesondere in eine Ausnehmung (8) des Gebäudeteils (3) ragt.

7. Vorrichtung nach Anspruch 6,
**dadurch gekennzeichnet, daß** die Auflagefläche (7) des Tragelementes (2) für das Gebäudeteil (3) geneigt ist, wobei die Auflagefläche (7) in Richtung auf die Gebäudestruktur (4) abfällt.

8. Vorrichtung nach einem der Ansprüche 4 bis 7,
**dadurch gekennzeichnet, daß** am Tragelement (2) eine horizontale Stellschraube (10) zur Veränderung des horizontalen Abstands zwischen Tragelement (2) und Gebäudeteil (3) angeordnet ist, wobei vorzugsweise der Schraubenkopf zur Anlage an dem Gebäudeteil (3) innerhalb der Ausnehmung (8) des Gebäudeteiles (3) ausgebildet ist.

9. Vorrichtung nach einem der Ansprüche 4 bis 8,
**dadurch gekennzeichnet, daß** am Tragelement (2) eine vertikale Stellschraube (11) zur Einstellung der relativen vertikalen Lage zwischen Tragelement (2) und Gebäudestruktur (4) angeordnet ist, wobei der Schraubenkopf der vertikalen Stellschraube (11) zur Abstützung am Boden (17) der Aussparung (16) in der Gebäudestruktur ausgebildet ist.

10. Vorrichtung nach Anspruch 9,
**dadurch gekennzeichnet, daß** die Mittel zum Einstellen der Position des Gebäudeteils (3) in einer der Querplatten (6) des Tragelementes (2) angeordnet sind.

## Claims

1. Building structure with a prefabricated building component, in particular a façade panel anchored to the structure by means of a device, the said device comprising a bearing element (2) by which the building component (3) is supported, such that in the building structure (4) there is formed a recess (16) in which the bearing element (2) is positioned and from which it projects out beyond the building structure (4), and such that the device has means for adjusting the position of the building component (3) relative to the building structure (4) in the vertical direction, **characterised in that** the bearing element (2) consists of two at least approximately parallel-directed and essentially L-shaped sidepieces (5) which, in the area of their distal ends, are connected to one another by transverse plates (6) to form a closed frame, in particular by welding, and the bearing element (2) rests with one of its legs (22) against the building structure (4) and is attached thereto by means of a fixing bolt (9), the said fixing bolt (9) extending between the two sidepieces (5), and the relative vertical position between the bearing element (2) and the building structure (4) can be adjusted by means of a vertical adjusting screw-bolt (11) arranged on the bearing element (2), such that the bolt head of the vertical adjusting screw-bolt (11) is supported within the building structure on the bottom (17) of the recess (16).

2. Building structure according to Claim 1, **characterised in that** the building component (3) rests on a supporting surface (7) of the bearing element (2), and the bearing element (2) projects into a cut-out (8) of the building component (3).

3. Building structure according to Claims 1 or 2, **characterised in that** the recess (16) in the building structure (4) and/or the cut-out (8) in the building component (3) is/are lined, and the lining(s) (12, 14) in the cut-out (8) and/or recess (16) are anchored in the building component (3) or in the building structure (4), in particular by respective braces (13, 15).

4. Device for anchoring prefabricated building components (3), in particular façade panels, to a building structure (4), such that the said device comprises a bearing element to support the building component (3), and such that the bearing element (2) is formed so that it can be arranged in a recess (16) of the building structure (4) and can project out of the said recess (16) beyond the building structure, and such that the device comprises means of adjusting the position of the building component (3) relative to the building structure (4) in the vertical direction, **characterised in that** the bearing element (2) consist of two at least approximately parallel-directed and essentially L-shaped sidepieces (5) which, in the area of their distal ends, are connected to one another by transverse plates (6) to form a closed frame, in particular by welding, and the bearing element (2) is formed so as to rest against the building structure (4) with one of its legs (22) and has a fixing bolt for fixing to the building structure (4), the said fixing bolt (9) extending between the two sidepieces (5), such that a vertical adjusting screw-bolt (11) for adjusting the relative vertical position between the bearing element (2) and the building structure (4) is arranged on the bearing element (2), the bolt head of this vertical adjusting screw-bolt (11) being designed to rest against the bottom (17) of the recess (16) in the building structure.

5. Device according to Claim 4,
**characterised in that** the legs (21, 22) of the bearing element (2) have different lengths and the long leg (22) is designed to be in contact with the building structure (4).

6. Device according to Claims 4 or 5,
**characterised in that** the bearing element (2) has a supporting surface (7) for the building component (3) and in particular the bearing element (2) projects into a cut-out (8) of the building component (3).

7. Device according to Claim 6,
**characterised in that** the supporting surface (7) of the bearing element (2) for the building component (3) is inclined, such that the said supporting surface (7) slopes downwards in the direction towards the building structure (4).

8. Device according to any of Claims 4 to 7,
**characterised in that** on the bearing element (2) is arranged a horizontal adjusting screw-bolt (10) to vary the horizontal distance between the bearing element (2) and the building component (3), whose bolt head is preferably designed to rest against the building component (3) inside the cut-out (8) of the building component (3).

9. Device according to any of Claims 4 to 8,
**characterised in that** on the bearing element (2) is arranged a vertical adjusting screw-bolt (11) to adjust the relative vertical position between the bearing element (2) and the building structure (4), and the bolt head of the said vertical adjusting screw-bolt (11) is designed to be supported on the bottom (17) of the recess (16) in the building structure.

10. Device according to Claim 9,
**characterised in that** the means for adjusting the position of the building component (3) are arranged in one of the transverse plates (6) of the bearing element (2).

## Revendications

1. Structure de bâtiment avec une partie de bâtiment préfabriquée, ancrée sur celle-ci au moyen d'un dispositif, notamment une plaque d'habillage pour façade, le dispositif comprenant un élément porteur (2), sur lequel la partie de bâtiment (3) est appuyée et un évidement (16) étant réalisé dans la structure de bâtiment (4), dans lequel est disposé l'élément porteur (2) et duquel il dépasse au-dessus de la structure de bâtiment (4) et le dispositif présentant des moyens de réglage de la position de la partie de bâtiment (3) par rapport à la structure de bâtiment (4) dans le sens vertical, **caractérisée en ce que** l'élément porteur (2) est composé de deux parties latérales (5) orientées au moins à peu près parallèlement, essentiellement en forme de L, qui sont reliées, en particulier soudées, respectivement dans la zone de leurs extrémités éloignées par des plaques transversales (6) en un cadre fermé et l'élément porteur (2) repose par le biais de l'un de ses côtés (22) sur la structure du bâtiment (4) et est fixé à celle-ci au moyen d'une vis de fixation (9), la vis de fixation (9) s'étendant entre les deux parties latérales (5), la position verticale relative entre l'élément porteur (2) et la structure de bâtiment (4) pouvant être réglée par le biais d'une vis de réglage (11) verticale disposée sur l'élément porteur (2), la tête de la vis de réglage (11) verticale s'appuyant sur le fond (17) de l'évidement (16) dans la structure de bâtiment.

2. Structure de bâtiment selon la revendication 1, **caractérisée en ce que** la partie de bâtiment (3) repose sur une surface d'appui (7) de l'élément porteur (2), l'élément porteur (2) pénétrant dans un évidement (8) de la partie de bâtiment (3).

3. Structure de bâtiment selon la revendication 1 ou 2, **caractérisée en ce que** l'évidement (16) est revêtu dans la structure de bâtiment (4) et/ou l'évidement (8) dans la partie de bâtiment (3), le revêtement (12, 14) étant ancré dans l'évidement (8) ou l'évidement (16), en particulier avec des contrefiches (13, 15) dans la partie de bâtiment (3) ou dans la structure de bâtiment (4).

4. Dispositif d'ancrage de parties de bâtiment préfabriquées (3), en particulier de plaques d'habillage pour façade, sur une structure de bâtiment (4), le dispositif comprenant un élément porteur destiné à l'appui de la partie de bâtiment (3), et l'élément porteur (2) étant conçu de telle sorte qu'il puisse être disposé dans un évidement (16) dans la structure de bâtiment (4) et qu'il puisse dépasser de l'évidement (16) au-dessus de la structure de bâtiment, et le dispositif présentant des moyens de réglage de la position de la partie de bâtiment (3) par rapport à la structure de bâtiment (4) dans le sens vertical, **caractérisé en ce que** l'élément porteur (2) est composé de deux parties latérales (5) orientées au moins à peu près parallèlement, essentiellement en forme de L, qui sont reliées, en particulier soudées, respectivement dans la zone de leurs extrémités éloignées par des plaques transversales (6) en un cadre fermé, l'élément porteur (2) étant conçu pour être installé sur la structure de bâtiment (4) par le biais de l'un de ses côtés (22) et possédant une vis de fixation pour être fixé sur la structure de bâtiment (4), la vis de fixation (9) s'étendant entre les deux parties latérales (5), sur l'élément porteur (2) étant disposée une vis de réglage (11) verticale pour régler la position verticale relative entre l'élément porteur (2) et la structure de bâtiment (4), la tête de la vis de réglage verticale (11) étant conçue pour l'appui sur le fond (17) de l'évidement (16) dans la structure de bâtiment.

5. Dispositif selon la revendication 4, **caractérisé en ce que** les côtés (21, 22) de l'élément porteur (2) sont de longueur différente et le côté long (22) est conçu pour être installé sur la structure de bâtiment (4).

6. Dispositif selon la revendication 4 ou 5, **caractérisé en ce que** l'élément porteur (2) possède une surface d'appui (7) pour la partie de bâtiment (3), l'élément porteur (2) pénétrant en particulier dans un évidement (8) de la partie de bâtiment (3).

7. Dispositif selon la revendication 6, **caractérisé en ce que** la surface d'appui (7) de l'élément porteur (2) pour la partie de bâtiment (3) est inclinée, la surface d'appui (7) s'inclinant en direction de la structure de bâtiment (4).

8. Dispositif selon l'une quelconque des revendications 4 à 7, **caractérisé en ce que** sur l'élément porteur (2), une vis de réglage (10) horizontale est disposée afin de modifier l'écart horizontal entre l'élément porteur (2) et la partie de bâtiment (3), la tête de vis étant conçue de préférence pour être installée sur la partie de bâtiment (3) au sein de l'évidement (8) de la partie de bâtiment (3).

9. Dispositif selon l'une quelconque des revendications 4 à 8, **caractérisé en ce que** sur l'élément porteur (2), une vis de réglage (11) verticale est disposée afin de régler la position verticale relative entre l'élément porteur (2) et la structure de bâtiment (4), la tête de la vis de réglage (11) verticale étant conçue de préférence pour l'appui sur le fond (17) de l'évidement (16) dans la structure de bâtiment.

10. Dispositif selon la revendication 9, **caractérisé en ce que** les moyens de réglage de la position de la partie du bâtiment (3) sont disposés dans l'une des plaques transversales (6) de l'élément porteur (2).
